# EUROPÄISCHE PATENTSCHRIFT

(11) **EP 3 682 169 B1**
(45) Veröffentlichungstag und Bekanntmachung des Hinweises auf die Patenterteilung: **23.12.2020**
(21) Anmeldenummer: 18769993.9
(22) Anmeldetag: 13.09.2018
(51) Int. Cl.: F24C 15/20

(54) **DUNSTABZUGSHAUBE MIT BEFESTIGUNGSVORRICHTUNG ZUM EINBAU IN EINEN HÄNGESCHRANK**
EXHAUST HOOD HAVING A FASTENING DEVICE FOR INSTALLATION IN A SUSPENDED CABINET
HOTTE ASPIRANTE MUNIE D'UN SYSTÈME DE FIXATION POUR MONTAGE DANS UN PLACARD SUSPENDU

(30) Priorität: 15.09.2017 DE 102017121504
(43) Veröffentlichungstag der Anmeldung: 22.07.2020
(73) Patentinhaber: INOVVIDA AERO IP UG (HAFTUNGSBESCHRÄNKT), 49479 Ibbenbüren (DE)
(72) Erfinder: BERLING, Udo, 48496 Hopsten (DE)
(74) Vertreter: Geskes, Christoph
(86) Internationale Anmeldenummer: PCT/EP2018/074728
(87) Internationale Veröffentlichungsnummer: WO 2019/053119

(56) Entgegenhaltungen:
- US-A1- 2008 302 352

## Beschreibung

Die vorliegende Erfindung bezieht sich auf eine Dunstabzugshaube mit einem Lüftergehäuse und einem Beschlagteil als Befestigungsvorrichtung zum Einbau in einen Hängeschrank.

Dunstabzugshauben werden von Herstellern von elektrischen Haushaltsgeräten produziert und geliefert. Damit sie in Küchen verwendet werden können, müssen sie noch in die Küchenmöbel, üblicherweise Hängeschränke, eingebaut werden. Das kann schon bei der Herstellung der Hängeschränke erfolgen. Meistens werden die Dunstabzugshauben aber erst vor Ort in die Hängeschränke eingebaut, weil dadurch die Aufhängung, Positionierung und Befestigung der Hängeschränke beim Montieren der Küche in einem Küchenraum durch die bessere Zugänglichkeit des Innenraums des Hängeschranks erleichtert ist.

Der Einbau einer Dunstabzugshaube in einen Hängeschrank erweist sich allerdings als schwierig, weil der Rahmen der kompletten Dunstabzugshaube die Grundfläche des Hängeschranks nach unten hin üblicherweise vollständig überdeckt und somit der Innenraum des Hängeschranks von unter nicht mehr zugänglich ist, wenn sich die Dunstabzugshaube in ihrer Einbauposition befindet. Deshalb werden die Dunstabzugshauben üblicherweise mehrteilig mit zumindest einem Grundrahmen und während des Einbaus zu montierenden Befestigungs- und Abdeckelementen angeliefert, damit der Grundrahmen noch während des Einbaus zugänglich ist.

Um die Dunstabzugshaube im Hängeschrank befestigen zu können, werden Beschlagteile verwendet, die eine Verbindung der Dunstabzugshaube mit dem Hängeschrank ermöglichen. Um die Dunstabzugshaube sicher zu befestigen, werden üblicherweise Blechwinkel verwendet, von denen einer in jeder Ecke des Hängeschranks mit dem Hängeschrank verschraubt wird. Die Positionierung und Befestigung der Blechwinkel ist fehleranfällig und zeitaufwendig. Nach der Montage der Blechwinkel wird die Dunstabzugshaube mit den Blechwinkeln verschraubt. Das ist mühsam, weil die Dunstabzugshaube während der Verschraubung mit den Blechwinkeln in der Einbaulage gehalten werden muss. Fehler bei der Montage der Blechwinkel werden häufig erst dann entdeckt, so dass die Dunstabzugshaube zunächst wieder entfernt, die fehlerhaft montierten Blechwinkel ab-, wieder neu angebaut und danach die Dunstabzugshaube wieder in Position gebracht werden müssen.

US 2008/0302352 A1 offenbart eine Abzugshaube, die ein Gehäuse mit einer Vorderwand, einer Rückwand, zwei gegenüberliegenden Seitenwänden, einer oberen Wand und einem offenen Boden.

Es ist die Aufgabe der vorliegenden Erfindung, den Einbau einer Dunstabzugshaube in einen Hängeschrank zu erleichtern.

Die Aufgabe wird für eine gattungsgemäße Dunstabzugshaube gelöst, indem als Beschlagteil zur Verbindung der Dunstabzugshaube mit dem Hängeschrank ein Rahmenelement verwendet ist, das Rahmenelement zwei ersten Rahmenabschnitte mit einer vertikalen Anlagefläche zur Anlage und Befestigung an einer Seitenwand des Hängeschranks und einen zweiten das Lüftergehäuse in der Einbaulage der Dunstabzugshaube bereichsweise übergreifenden Rahmenabschnitt, der eine horizontale Anlagefläche zur Anlage an das Lüftergehäuse und/oder einen Boden des Hängeschranks ausbildet, als auch zwei schräg verlaufende Verbindungsabschnitte aufweist, wobei die beiden ersten Rahmenabschnitte mit dem zweiten Rahmenabschnitt verbunden sind, die beiden Verbindungsabschnitte spiegelsymmetrisch zueinander jeweils zwischen einem ersten und dem zweiten Rahmenabschnitt angeordnet sind, in das Rahmenelement die Dunstabzugshaube mit zwei Haken eingehakt ist, am Rahmenelement eine Hakenaufnahme in einem jeden der beiden Verbindungsabschnitte ausgebildet ist, am Lüftergehäuse ein zur Hakenaufnahme korrespondierender Haken angeordnet ist und der Haken einen Endbereich aufweist, der durch die Hakenaufnahme greift, und wobei die Hakenaufnahmen zwischen dem ersten und dem zweiten Rahmenabschnitt ausgebildet sind.

Das Rahmenelement kann als ein einzelnes Bauteil ausreichend fest ausgeführt sein, um daran während des Einbaus die gesamte Dunstabzugshaube aufzuhängen. Ein oder zwei Rahmenelemente können schnell und leicht in dem Hängeschrank befestigt werden. Der Hängeschrank ist auch noch frei von Einbauten, so dass darin alles gut zugänglich ist. Somit ist es möglich, für den Einbau nur noch ein einziges oder zwei Beschlagteile im Hängeschrank zu verwenden. Da die Dunstabzugshaube während des Einbaus an dem Rahmenelement mit dem oder den Haken aufgehängt wird, muss die Montageperson die Dunstabzugshaube nicht mehr halten, während die endgültige Verbindung mit dem Hängeschrank hergestellt wird. Die Montageperson hat nach dem Einhängen des oder der Haken beide Hände frei, um die restliche Befestigung zu erledigen. Auch die Ausrichtung der Dunstabzugshaube ist viel leichter und schneller zu erledigen, wenn diese an dem oder den Haken hängt und nur noch mit geringen Verschiebungen in ihre endgültige Position geschoben zu werden braucht.

Wenn vorstehend von einem Haken und einer Hakenaufnahme die Rede ist, so sind diese Begriffe nicht auf ihren engen technischen Bedeutungsgehalt beschränkt. Anstelle eines Hakens kann auch ein sonstiges Eingriffsmittel verwendet werden, das zumindest teilweise in die Aufnahme eingreift und darüber die Dunstabzugshaube hält. Das Eingriffsmittel und die Aufnahme stellen daher sonstige Befestigungselemente einer Befestigungsvorrichtung dar. Als Aufnahme können erfindungsgemäß auch beispielsweise Vertiefungen, Öffnungen, Schlitze, Ausschnitte, Aussparungen und Durchlässe genutzt werden. Als Eingriffsmittel werden beispielsweise auch Vorsprünge, Rastnasen, Klemmlaschen, Arme und bewegliche Zungen verstanden. Die Eingriffsmittel können allein durch Schwerkraft in ihrer Haltestellung verbleiben, es sind aber auch andere Befestigungstechniken wie beispielsweise Klemmverbindungen, Rastverbindungen oder Clipsverbindungen möglich. Das Eingriffsmittel einer Befestigungsvorrichtung greift zumindest teilweise in die Aufnahme der Befestigungsvorrichtung ein. Es liegt aber auch im Rahmen der Erfindung, dass das Eingriffsmittel durch die Aufnahme hindurchragt und gegebenenfalls über diese übersteht.

Durch das Rahmenelement ist die Teilezahl, die zur Montage der Dunstabzugshaube notwendig ist, verringert. Auch die Zahl der zur Befestigung benötigter Schrauben und der damit zusammenhängende Montageaufwand sind verringert. Da der oder die Haken in das Rahmenelement eingehängt werden, erfolgt die erste Verbindung der Dunstabzugshaube mit dem Rahmenelement durch ein einfaches Einführen, Einstecken, Einschieben und/oder Verschwenken des oder der Haken in die Hakenaufnahme. Auch dadurch wird die Montage weiter vereinfacht. Insbesondere kann die Dunstabzugshaube durch die Haken beispielsweise in einer ersten Position gehalten werden, während die endgültige Befestigung im Hängeschrank durch weitere Befestigungsmittel nach dem Einhängen der Dunstabzugshaube in die Hakenaufnahme erfolgt. So kann die Dunstabzugshaube beispielsweise mit Schrauben endgültig am Rahmenelement und/oder am Hängeschrank festgeschraubt werden. Dabei kann die Dunstabzugshaube in eine zweite Position verbracht werden, in der sie nicht oder nicht vollständig von dem oder den Haken gehalten ist. Dies ist aber in keiner Weise nachteilig. Schließlich ist der Einbau der Dunstabzugshaube vereinfacht, da durch das Rahmenelement das Risiko einer falschen Montage verringert ist.

Erfindungsgemäß bildet der zweite Rahmenabschnitt eine horizontale Anlagefläche zur Anlage an das Lüftergehäuse und/oder einen Boden des Hängeschranks aus. Durch die horizontale Anlagefläche ergibt sich eine genauere Ausrichtung und Positionierung des Lüftergehäuses im Innenraum des Hängeschranks.

Das Rahmenelement erstreckt sich über die gesamte Innenbreite des Hängeschanks von einer Seitenwand zur gegenüberliegenden Seitenwand. Bei einer Erstreckung über die gesamte Innenbreite des Hängeschrankes kann das Rahmenelement gut an seinen beiden Endseiten abgestützt werden. Das Risiko einer Fehlmontage ist dadurch weiter vermindert. Vorzugsweise kann das Rahmenelement mit mindestens zwei ersten Rahmenabschnitten mit jeweils einer vertikalen Anlagefläche am Hängeschrank abgestützt werden. Die mindestens zwei ersten, bevorzugt genau zwei ersten Rahmenelemente sind im Wesentlichen, bevorzugt genau, senkrecht zu dem zweiten Rahmenabschnitt ausgebildet.

Der Begriff "im Wesentlichen" gibt einen Toleranzbereich an, der für den Fachmann unter wirtschaftlichen und technischen Gesichtspunkten zu vertreten ist, so dass das entsprechende Merkmal noch als solches zu erkennen oder verwirklicht ist.

Erfindungsgemäß weist das Rahmenelement eine bogenartig verlaufende Form auf. Dies ist für eine gute Kraftverteilung innerhalb des Rahmenelements vorteilhaft. Die bogenartige Form wird geschaffen, indem ein flaches Blech mehrfach gekantet wird, so dass sich zwei seitliche in der Einbaulage in vertikaler Richtung erstreckende Schenkel, zumindest zwei schräg verlaufende Traversen und ein mittiger, horizontal verlaufender Schenkel ergeben. Durch die bogenartige Form wird die Außenkontur der Dunstabzugshaube umfasst.

Erfindungsgemäß weist das Rahmenelement zwischen dem mindestens einen ersten Rahmenabschnitt mit der vertikalen Anlagefläche und dem zweiten Rahmenabschnitt mit der horizontalen Anlagefläche mindestens einen schräg verlaufenden Verbindungsabschnitt auf. Vorzugsweise weisen bei dieser bevorzugten Ausführungsform der mindestens eine erste Rahmenabschnitt und der zweite Rahmenabschnitt zueinander einen Innenwinkel α von etwa 90° auf, wobei bevorzugt mindestens zwei, weiter bevorzugt genau zwei erste Rahmenabschnitte vorgesehen sind. Sind genau zwei erste Rahmenabschnitte vorgesehen, sind genau zwei Verbindungsabschnitte jeweils zwischen den beiden ersten und dem zweiten Rahmenabschnitt angeordnet, wobei erfindungsgemäß die beiden Verbindungsabschnitte spiegelsymmetrisch zueinander jeweils zwischen einem ersten und dem zweiten Rahmenabschnitt angeordnet sind.

Wird im Rahmen der Erfindung der Begriff "etwa" im Zusammenhang mit Werten oder Wertebereichen verwendet, so ist darunter ein Toleranzbereich zu verstehen, den der Fachmann auf diesem Gebiet für üblich erachtet. Insbesondere ist ein Toleranzbereich von ±20 %, bevorzugt von ±10 % und weiter bevorzugt von ±5 % vorgesehen.

Nach einer bevorzugten Ausgestaltung der Erfindung weist das Rahmenelement einen zweiten Rahmenabschnitt, mindestens zwei Verbindungsabschnitte und mindestens zwei erste Rahmenabschnitte auf. Vorzugsweise bilden der zweite Rahmenabschnitt und zwei Verbindungsabschnitte in einer Seitenansicht drei Seiten eines Trapezes und bevorzugt eines gleichschenkligen Trapezes, wobei eine vierte und fehlende Seite als eine Grundseite des Trapezes zu ergänzen wäre.

Nach einer Ausgestaltung der Erfindung weisen der erste Rahmenabschnitt und der Verbindungsabschnitt zueinander einen Innenwinkel γ auf, der bevorzugt in einem Bereich von etwa 95° bis etwa 175°, weiter bevorzugt in einem Bereich von etwa 120° bis etwa 160°und besonders bevorzugt in einem Bereich von etwa 135° bis etwa 145° liegt.

Nach einer Ausgestaltung der Erfindung weisen der zweite Rahmenabschnitt und der Verbindungsabschnitt zueinander einen Innenwinkel β auf, der bevorzugt in einem Bereich von etwa 95° bis etwa 175°, weiter bevorzugt in einem Bereich von etwa 110° bis etwa 140° und besonders bevorzugt in einem Bereich von etwa 125° bis etwa 135° liegt.

Nach einer Ausgestaltung der Erfindung sind die Hakenaufnahmen zwischen dem ersten und dem zweiten Rahmenabschnitt ausgebildet. Zur Ausbildung der Hakenaufnahmen eignet sich dieser Bereich besonders, weil die Hakenaufnahmen dann einen Abstand zur jeweiligen Seitenwand haben, wodurch der Haken leichter eingehakt werden kann, aber auch noch ein ausreichender Abstand zum mittleren Bereich des Hängeschrank-Innenraums besteht, so dass das Gewicht der Dunstabzugshaube in Querrichtung des Hängeschranks mit einer geringeren Hebelwirkung und einer besseren Balance eingeleitet werden kann. Vorzugsweise ist die Hakenaufnahme auf oder in dem mindestens einen Verbindungsabschnitt ausgebildet.

Nach einer Ausgestaltung der Erfindung weist das Rahmenelement auf seiner Unter- oder Oberseite Versteifungsrippen auf. Durch die Versteifungsrippen wird die Festigkeit des Rahmenelements erhöht. Bei einer Ausführung des Rahmenelements als Blechteil können die Versteifungsrippen auch als seitliche Abkantungen ausgeführt werden.

Nach einer Ausgestaltung der Erfindung sind die Hakenaufnahmen als Ausnehmungen im Rahmenelement ausgebildet, die eine größere Breite aufweisen als die Haken. Durch die größere Breite ist es möglich, die in der Hakenaufnahme hängende Dunstabzugshaube in Querrichtung mit den Haken zu verschieben, um die Dunstabzugshaube genau unter dem Hängeschrank auszurichten. Dadurch muss das Rahmenelement nicht millimetergenau im Hängeschrank positioniert werden. Erfindungsgemäß sind die Haken, die mit der Hakenaufnahme korrespondieren, derart ausgebildet, dass ein Endbereich des Hakens durch die Hakenaufnahme greift. Der Endbereich des Hakens, der durch die Hakenaufnahme greift, ragt vorzugsweise durch die Hakenaufnahme hindurch und legt sich mit einer Innenfläche an eine Außenseite des Rahmenelements, bevorzugt an den Verbindungsabschnitt desselben, an. Vorzugsweise erstrecken sich die Innenfläche des Endbereichs und zumindest die Außenseite des Rahmenelements in einer Seitenansicht des Rahmenelements parallel zu einander, weiter bevorzugt liegt der Endbereich des Hakens mit zumindest einem Teilbereich seiner Innenfläche, bevorzugt im Wesentlichen vollflächig, an der Außenseite des Rahmenelementes, weiter bevorzugt des Verbindungsabschnitts, an. Hierdurch können die über das zu montierende Lüftergehäuse bei Einsatz des Lüftergehäuses angreifenden Kräfte optimal auf das Rahmenelement, insbesondere gleichmäßig, übertragen werden.

Nach einer Ausgestaltung der Erfindung befindet sich am ersten Rahmenabschnitt eine Befestigungsleiste, zu der das Rahmenelement in horizontaler Richtung verschiebbar ist. Bei dieser Ausgestaltung muss nur die Befestigungsleiste mit der zugehörigen Seitenwand des Hängeschranks verbunden werden. Eine präzise Positionierung und Ausrichtung des Rahmenabschnitts bei der Montage ist nicht erforderlich, da der Rahmenabschnitt nach der Befestigung der Befestigungsleiste noch in einer Ebene verschoben werden kann. Die Befestigungsleiste kann beispielsweise ein nach oben offenes U-Profil sein, in das das Fußteil des ersten Rahmenabschnitts eingestellt wird.

Nach einer Ausgestaltung der Erfindung weist der zweite Rahmenabschnitt eine Durchlassöffnung zur Aufnahme des Abluftstutzens der Dunstabzugshaube auf. Beim Einbau der Dunstabzugshaube kann das Lüftergehäuse mit dem Abluftstutzen in die Durchlassöffnung eingeschoben werden. Dadurch wird das Lüftergehäuse beim Einbau zusätzlich zentriert und ausgerichtet. Das ist insbesondere möglich, wenn der Innendurchmesser der Durchlassöffnung und der Außendurchmesser des Abluftstutzens spielfrei oder sogar mit einem leichten Untermaß aufeinander abgestimmt sind, so dass sich nach dem Einschieben des Abluftstutzens in die Durchlassöffnung ein fester Sitz des Lüftergehäuses in der Durchlassöffnung einstellt.

Nach einer Ausgestaltung der Erfindung sind im Lüftergehäuse und/oder im Rahmenelement Schraublöcher zur Verschraubung des Lüftergehäuses mit dem Rahmenelement ausgebildet.

Die Schraublöcher und eventuell zusätzlich vorhandene Schraubkanäle erleichtern die endgültige Verschraubung des Lüftergehäuses mit dem Rahmenelement.

Weitere Merkmale der Erfindung ergeben sich aus den Ansprüchen, den Figuren und der Figurenbeschreibung.

Die Erfindung wird nun anhand eines bevorzugten Ausführungsbeispiels sowie unter Bezugnahme auf die beigefügten Zeichnungen näher erläutert.

Es zeigen:
Fig. 1: eine Ansicht auf einen Zusammenbau einer Dunstabzugshaube mit einem Rahmenelement,
Fig. 2: eine Ansicht des Rahmenelements aus Fig. 1,
Fig. 3: eine Seitenansicht des Rahmenelements und der Dunstabzugshaube aus Fig. 1, und
Fig. 4: eine Detailansicht der Hakenaufnahme aus Fig. 1.

In Fig. 1 ist eine Dunstabzugshaube 2 in einem Zusammenbau mit einem Rahmenelement 4 dargestellt. Das Rahmenelement 4 weist zwei erste Rahmenabschnitte 6 auf, die dazu bestimmt sind, sich mit einer vertikalen Anlagefläche 12 an die Seitenwand des zugehörigen Hängeschranks anzulegen. Das Rahmenelement 4 verfügt des Weiteren über einen zweiten Rahmenabschnitt 8, der das Lüftergehäuse in der Einbaulage der Dunstabzugshaube 2 bereichsweise übergreift. Der zweite Rahmenabschnitt 8 bildet eine horizontale Anlagefläche 10 aus. Diese kann an einen Boden des Hängeschranks oder an das Lüftergehäuse der Dunstabzugshaube 2 angelegt werden. Weiter weist das Rahmenelement 4 zwei schräg verlaufende Verbindungsabschnitte 7 auf, die die beiden ersten Rahmenabschnitte 6 mit dem zweiten Rahmenabschnitt 8 verbinden.

Am Rahmenelement 4 ist eine Hakenaufnahme 14 ausgebildet, die im Ausführungsbeispiel aus einer Ausnehmung besteht, die im Verbindungsabschnitt 7 des Rahmenelements 4 ausgebildet ist. Im Ausführungsbeispiel befindet sich hier ein gekanteter Schenkel, der auch als Verbindungsabschnitt 7 angesprochen werden kann, der den ersten Rahmenabschnitt 6 mit dem zweiten Rahmenabschnitt 8 verbindet. Durch die beiden ersten Rahmenabschnitte 6, die beiden schräg verlaufenden Verbindungsabschnitte 7 sowie dem zweiten Rahmenabschnitt 8 weist das Rahmenelement 4 in der stirnseitigen Ansicht einen annähernd bogenartigen Verlauf auf. Die Form des Bogens ist dabei so gewählt, dass das Rahmenelement 4 die Dunstabzugshaube 2 von oben her mit dem Bogen zumindest bereichsweise überdeckt, wobei sich das Rahmenelement 4 über die Innenbreite des Hängeschranks von einer Seitenwand zur gegenüberliegenden Seitenwand erstreckt.

In das Rahmenelement 4 ist die Dunstabzugshaube 2 mit zwei Haken 16 eingehakt. Die Haken 16 weisen jeweils einen Endbereich 17 auf, der durch die Hakenaufnahmen 14 greift. Zumindest bei der Montage wird die Dunstabzugshaube 2 von den Haken 16 gehalten. Nachdem die Haken 16 in die Hakenaufnahmen 14 eingehakt worden sind, ist es möglich, die Dunstabzugshaube 2 zusätzlich mit dem Rahmenelement 4 zu verschrauben oder auf sonstige Weise zu verbinden. Dabei kann es sein, dass die Haken 16 aus der Hakenaufnahme 14 ausgehoben werden. In jedem Fall ist die Montage durch das Einhaken der Dunstabzugshaube 2 in das Rahmenelement 4 wesentlich vereinfacht.

Im Ausführungsbeispiel verfügt das Rahmenelement 4 auch über eine Versteifungsrippe 18, die als stirnseitige Abkantung der einzelnen Schenkel des Rahmenelements 4 hergestellt ist.

Im Bereich der horizontalen Anlagenfläche 10 weist das Rahmenelement 4 eine Durchlassöffnung 20 auf. Durch die Durchlassöffnung 20 kann der Abluftstutzen der Dunstabzugshaube 2 oder ein entsprechendes Abluftrohr hindurchgeführt werden.

Sowohl im Rahmenelement 4 als auch in dem Lüftergehäuse der Dunstabzugshaube 2 können sich Schraublöcher 22 befinden, die eine Schraubverbindung zwischen dem Rahmenelement 4 und dem Abluftgehäuse ermöglichen. Die Schraublöcher 22 sind vorteilhaft so miteinander abgestimmt, dass die Schraublöcher 22 in der Einbaustellung der Dunstabzugshaube 2 relativ zum Rahmenelement 4 genau passend stehen, um eine Schraube einschrauben zu können.

In Fig. 2 ist eine Ansicht des Rahmenelements 4 gezeigt. In der Darstellung ist gut erkennbar, dass das Rahmenelement 4 durch die zwei ersten Rahmenabschnitte 6, die zwei Verbindungsabschnitte 7 und dem zweiten Rahmenabschnitt 8 eine bogenartige Form aufweist.

In Fig. 3 ist eine Seitenansicht des Rahmenelements 4 und der Dunstabzugshaube 2 gezeigt, die kurz davor sind, miteinander verbunden zu werden. Die Haken 16 und deren Endbereiche 17 sind als eine Art federnde Laschen ausgebildet, die sich beim Einschieben der Haken 16 in das Rahmenelement 4 leicht nach innen verbiegen können, bis die Endbereiche 17 in die Hakenaufnahmen 14 ausfedern können.

Des Weiteren ist Fig. 3 eine Winkligkeit der ersten und zweiten Rahmenabschnitte 6 und 8 und den Verbindungsabschnitten 7 zu entnehmen. Die ersten Rahmenabschnitte 6 und der zweite Rahmenabschnitt 8 weisen zueinander einen Innenwinkel α von 90° auf. Der zweite Rahmenabschnitt 8 und der Verbindungsabschnitt 7 weisen zueinander einen Innenwinkel β von etwa 129° auf. Der erste Rahmenabschnitt 6 und der Verbindungsabschnitt 7 weisen zueinander einen Innenwinkel γ von etwa 141° auf.

Um die Bedienung zu vereinfachen, ist es möglich, dass die Hakenaufnahmen 14 als Ausnehmungen im Rahmenelement 4 eine größere Breite aufweisen können als die Haken 16 mit ihren Endbereichen 17. Dieses ist in der Fig. 4 erkennbar, die eine vergrößerte Detailansicht des Kreises A der Hakenaufnahme 14 aus Fig. 1 zeigt. In dieser Position des Hakens 16 greift der Endbereich 17 derart durch die Hakenausnehmung 14, so dass sich eine Innenfläche des Endbereichs 17 parallel zu einer Außenseite des Rahmenelements 4 erstreckt und auf dieser zu einer im Wesentlichen vollflächigen Auflage gelangt. Der Haken 16 kann in der Hakenaufnahme 14 in Richtung des Doppelpfeils hin und her verschoben werden, so dass die Dunstabzugshaube 2 beim Einsetzen in das Rahmenelement 4 nicht millimetergenau in Bezug auf die Hakenaufnahme 14 ausgerichtet und eingepasst sein muss. Die größere Breite der Hakenaufnahme 14 erlaubt es vielmehr, dass die Dunstabzugshaube 2 auch nach dem Einhängen der Dunstabzugshaube 2 in das Rahmenelement 4 noch nach vorne bzw. hinten beweglich ist, um die Dunstabzugshaube an die genaue Einbaulage im Verhältnis zum Hängeschrank anpassen zu können.

Anstelle der Ausnehmung 14 kann das Rahmenelement 4 auch eine zeichnerisch nicht näher dargestellte Befestigungsleiste aufweisen, an der der Haken 16 aufgehängt wird. Die Befestigungsleiste kann so ausgebildet sein, dass der Haken 16 in verschiedenen Positionen entlang der Befestigungsleiste festlegbar ist. Die Befestigungsleiste erstreckt sich in annähernd horizontaler Richtung entlang der Innenseite des Rahmenelements 4. Es kann beispielsweise eine Befestigungsleiste nach Art einer Schubladenführung verwendet sein, in die ein Haken eingreift und entlang der Befestigungsleiste hin und her verschieblich ist.

## Patentansprüche

1. Dunstabzugshaube (2) mit einem Lüftergehäuse und einem Beschlagteil als Befestigungsvorrichtung zum Einbau in einen Hängeschrank, wobei als Beschlagteil zur Verbindung der Dunstabzugshaube (2) mit dem Hängeschrank ein Rahmenelement (4) verwendet ist, wobei das Rahmenelement (4) zwei erste Rahmenabschnitte (6) mit einer vertikalen Anlagefläche (12) zur Anlage und Befestigung an einer Seitenwand des Hängeschranks und einen zweiten, das Lüftergehäuse in der Einbaulage der Dunstabzugshaube (2) bereichsweise übergreifenden Rahmenabschnitt (8), der eine horizontale Anlagefläche (10) zur Anlage an das Lüftergehäuse und/oder einen Boden des Hängeschranks ausbildet, als auch zwei schräg verlaufende Verbindungsabschnitte (7) aufweist, wobei die beiden ersten Rahmenabschnitte (6) mit dem zweiten Rahmenabschnitt (8) verbunden sind, die beiden Verbindungsabschnitte (7) spiegelsymmetrisch zueinander jeweils zwischen dem ersten Rahmenabschnitt (6) und dem zweiten Rahmenabschnitt (8) angeordnet sind, in das Rahmenelement (4) die Dunstabzugshaube (2) mit zwei Haken (16) eingehakt ist, am Rahmenelement (4) eine Hakenaufnahme (14) in einem jeden der beiden Verbindungsabschnitte (7) ausgebildet ist, am Lüftergehäuse ein zur Hakenaufnahme (14) korrespondierender Haken (16) angeordnet ist und der Haken (16) einen Endbereich (17) aufweist, der durch die Hakenaufnahme (14) greift, und wobei die Hakenaufnahmen (14) zwischen dem ersten und dem zweiten Rahmenabschnitt (6, 8) ausgebildet sind.

2. Dunstabzugshaube (2) nach Anspruch 1, **dadurch gekennzeichnet, dass** das Rahmenelement (4) auf seiner Unter- oder Oberseite Versteifungsrippen (18) aufweist.

3. Dunstabzugshaube (2) nach einem der vorhergehenden Ansprüche, **dadurch gekennzeichnet, dass** die Hakenaufnahmen (14) als Ausnehmungen im Rahmenelement (4) ausgebildet sind, die eine größere Breite aufweisen als die Haken (16).

4. Dunstabzugshaube (2) nach einem der vorhergehenden Ansprüche, **dadurch gekennzeichnet, dass** sich am ersten Rahmenabschnitt (6) eine Befestigungsleiste befindet, zu der das Rahmenelement (4) in horizontaler Richtung verschiebbar ist.

5. Dunstabzugshaube (2) nach einem der vorhergehenden Ansprüche, **dadurch gekennzeichnet, dass** der zweite Rahmenabschnitt (8) eine Durchlassöffnung (20) zur Aufnahme des Abluftstutzens der Dunstabzugshaube (2) aufweist.

6. Dunstabzugshaube (2) nach einem der vorhergehenden Ansprüche, **dadurch gekennzeichnet, dass** im Lüftergehäuse und/oder im Rahmenelement (4) Schraublöcher (22) zur Verschraubung des Lüftergehäuses mit dem Rahmenelement (4) ausgebildet sind.

## Claims

1. Exhaust hood (2) with a fan housing and a fitting part as a fastening device for installation in a wall cupboard, wherein a frame element (4) is used as the fitting part for connecting the exhaust hood (2) to the wall cupboard, wherein the frame element (4) comprises two first frame sections (6) with a vertical bearing surface (12) for bearing and fastening to a side wall of the wall cupboard and a second frame section (8), which overlaps the fan housing in the installation position of the exhaust hood (2) in certain regions and which forms a horizontal bearing surface (10) for bearing against the fan housing and/or a base of the wall cupboard, as well as two obliquely extending connecting sections (7), wherein the two first frame sections (6) are connected to the second frame section (8), the two connecting sections (7) are arranged mirror-symmetrically with respect to one another in each case between the first frame section (6) and the second frame section (8), the exhaust hood (2) is hooked into the frame element (4) with two hooks (16), a hook receiver (14) is formed on the frame element (4) in each of the two connecting sections (7), a hook (16) corresponding to the hook receiver (14) is arranged on the fan housing and the hook (16) has an end region (17) which engages through the hook receiver (14), and wherein the hook receivers (14) are formed between the first and second frame sections (6, 8).

2. Exhaust hood (2) according to claim 1, **characterized in that** the frame element (4) has stiffening ribs (18) on its lower or upper side.

3. Exhaust hood (2) according to one of the preceding claims, **characterized in that** the hook receivers (14) are formed as recesses in the frame element (4), which have a greater width than the hooks (16).

4. Exhaust hood (2) according to one of the preceding claims, **characterized in that** a fastening strip is located on the first frame section (6), with respect to which the frame element (4) can be displaced in the horizontal direction.

5. Exhaust hood (2) according to one of the preceding claims, **characterized in that** the second frame section (8) has a passage opening (20) for receptacle of the exhaust air nozzle of the exhaust hood (2).

6. Exhaust hood (2) according to one of the preceding claims, **characterized in that** screw holes (22) are formed in the fan housing and/or in the frame element (4) for screwing the fan housing to the frame element (4).

## Revendications

1. Hotte aspirante (2) munie d'un boîtier à ventilateur et d'un organe servant de dispositif de fixation pour montage dans un placard suspendu, utilisant une pièce d'encadrement (4) comme organe de liaison de la hotte aspirante (2) avec le placard suspendu, où la pièce d'encadrement (4) présente une paire de premiers segments d'encadrement (6) avec une surface de pose verticale (12) destinée à la pose et à la fixation sur l'une des parois latérales du placard suspendu, un deuxième segment d'encadrement (8) chevauchant le boîtier à ventilateur au voisinage de l'installation de montage de la hotte aspirante (2) et formant une surface de pose horizontale (10) destinée à la pose sur le boîtier à ventilateur et/ou un plancher du placard, et aussi deux segments de liaison (7) disposés obliquement, où la paire de premiers segments d'encadrement (6) sont reliés au deuxième segment d'encadrement (8), les deux segments de liaison (7) étant placés respectivement entre la paire de premiers segments d'encadrement (6) et le deuxième segment d'encadrement (8) en miroir l'un de l'autre, à la pièce d'encadrement (4) est accrochée la hotte aspirante (2) par deux crochets (16), dans la pièce d'encadrement (4) est formée sur chacune des pièces de liaison (7) une prise à crochet (14), sur le boîtier à ventilateur est disposé un crochet (16) correspondant à la prise à crochet (14) et le crochet (16) présente une partie terminale (17) qui s'arrime à travers la prise à crochet (14), et où les prises à crochet (14) sont formées entre le premier et le second segments d'encadrement (6, 8).

2. Hotte aspirante (2) selon la revendication 1, **caractérisée en ce que** la pièce d'encadrement (4) présente sur sa partie supérieure et sur sa partie inférieure des nervures de renforcement (18).

3. Hotte aspirante (2) selon l'une des revendications précédentes, **caractérisée en ce que** les prises à crochet (14) sont formées sur la pièce d'encadrement (4) comme des évidements qui présentent une largeur supérieure aux crochets (16).

4. Hotte aspirante (2) selon l'une des revendications précédentes, **caractérisée en ce qu'**il y a une bande de fixation sur le premier segment d'encadrement (6), vers laquelle on peut pousser horizontalement la pièce d'encadrement (4).

5. Hotte aspirante (2) selon l'une des revendications précédentes, **caractérisée en ce que** la deuxième pièce d'encadrement (8) présente une ouverture (20) pour laisser passer la buse d'évacuation d'air de la hotte aspirante (2).

6. Hotte aspirante (2) selon l'une des revendications précédentes, **caractérisée en ce que** des taraudages (22) destinés à visser le boîtier à ventilateur avec la pièce d'encadrement (4) peuvent être percés dans le boîtier à ventilateur et/ou la pièce d'encadrement (4).
